# EUROPÄISCHE PATENTSCHRIFT

(11) **EP 0 353 744 B1**
(45) Veröffentlichungstag und Bekanntmachung des Hinweises auf die Patenterteilung: **02.12.1992**
(21) Anmeldenummer: 89114296.0
(22) Anmeldetag: 02.08.1989
(51) Int. Cl.: F04D 29/54, F04D 25/08, F25D 17/06

(54) **Luftkühler**
Air cooler
Refroidisseur d'air

(30) Priorität: 04.08.1988 DE 3826588
(43) Veröffentlichungstag der Anmeldung: 07.02.1990
(73) Patentinhaber: KÜBA KÄLTETECHNIK GmbH, 82065 Baierbrunn (DE)
(72) Erfinder: Jyrek, Paul, D-8196 Beuerberg (DE); Pietsch, Helmut, D-8190 Wolfratshausen (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 2 242 988
- DE-U- 8 802 501
- FR-A- 1 221 137
- GB-A- 584 657
- GB-A- 2 049 161
- US-A- 4 548 548

## Beschreibung

Die Erfindung betrifft einen Luftkühler, bestehend aus einem eine Lufteinlaß- und eine Luftauslaßseite aufweisenden Gehäuse, in dem ein von Kühlmittel führenden Rohren durchsetztes Lamellenpaket vorgesehen ist, einem von einem Elektromotor angetriebenen Gebläse, das in Strömungsrichtung der Luft hinter dem Lamellenpaket angeordnet ist, sowie einer luftauslaßseitig in einem kragenförmigen Gehäuseansatz angebrachten Luftleiteinrichtung, die zwischen dem Gebläserotor und dem abströmseitig frei zugänglich angebrachten Elektromotor angeordnet ist.

Ein Luftkühler dieser Art ist aus der US-A-45 48 548 bekannt. Bei diesem Luftkühler wird eine Luftleiteinrichtung verwendet, die aus sich radial erstreckenden Leitschaufeln besteht, welche als Strömungsprofile mit strömgungsreflektierenden Flächen versehen und bezüglich der Anströmrichtung des Gebläses in einem Winkel angestellt sind, um die vom Gebläserotor erzeugte Rotationskomponente der Strömung zu beseitigen. Die Leitschaufeln sind dabei mit ihren radial innenliegenden Enden an einem zylindrischen Teil befestigt, das den Motor konzentrisch ergibt und eine ringförmige Bodenfläche aufweist, die mit einem Flansch des Motors verschraubt ist. Der Gebläserotor besitzt eine Mehrzahl von Flügeln, die mit ihren radial inneren Enden an einem zylindrischen Trägerteil mit geschlossenem Boden befestigt sind, das den Elektromotor teilweise übergreift und verhindert, daß die erzeugte Luftströmung gegen den Elektromotor gerichtet wird.

Nachteilig ist bei diesem bekannten Luftkühler neben dem vergleichweise komplizierten Aufbau vor allem auch, daS der Motor bezüglich des kalten Luftstromes abgeschirmt ist, durch die vorhandenen Abschirmungen im Nabenbereich des Luftkühlerb Strömungsverwirbelungen auftreten können und sich einstellende erhöhte Motortemperaturen zu einer Verringerung der Motorlebensdauer führen.

Aufgabe der Erfindung ist es, einen Luftkühler der eingangs angegebenen Art in der Weise auszubilden, daß einerseits jegliche Art einer Rück- bzw. Kurzschlußströmung um das Gehäuse und/oder den Motor verhindert und eine weitreichende Parallelströmung erzeugt und andererseits eine störende Erwärmung des Antriebsmotors während des Betriebes verhindert und damit seine Lebensdauer erhöht wird.

Gelöst wird diese Aufgabe nach der Erfindung im wesentlichen dadurch, daß die Luftleiteinrichtung als Luftleitgitter gestaltet ist und zur Ausbildung einer Parallelströmung eine Stegmaschenstruktur mit im wesentlichen quadratisch ausgebildeten Einzelöffnungen besitzt,
daß das Luftleitgitter eine durchgehende Ausnehmung aufweist, durch die sich der Elektoromotor erstreckt,
daß der Gebläserotor derart am Elektromotor angebracht ist, daß die dem Gebläserotor gegenüberliegende Stirnseite des Elektromotors direkt angeströmt ist und dabei das Gebläse und das Luftleitgitter derart zusammenwirken, daß eine sich an das Elektromotorgehäuse anschmiegende Strömung gebildet wird.

Durch das Luftleitgitter wird nicht nur erreicht, daß jegliche Rückströmung um das Gehäuse herum zur Lufteintrittsseite verhindert wird, sondern es wird auch durch die gezielt gerichtete Anströmung des sich durch die Öffnung im Luftleitgitter erstreckenden Elektromotors erreicht, daß zum einen eine auch bei zunehmender Belastung des Gebläses noch sehr ausgeprägte Anströmung und damit Kühlung des Motors sichergestellt und zum anderen auch jegliche Rückströmung im Ventilatornabenbereich ausgeschlossen wird.

Damit wird die Leistungsfähigkeit des Luftkühlers wesentlich erhöht, die Zeitspanne zwischen erforderlichen Abtauvorgängen vergrößert, der Gesamtenergieverbrauch verringert und die Gebläselebensdauer erhöht. Außerdem wird aufgrund der freien Zugänglichkeit des Motors die Durchführung von Montage- und Anschlußarbeiten erleichtert und auch eine nach entsprechend langer Betriebszeit eventuell erforderliche Motorauswechslung vereinfacht.

Die Stege des Luftleitgitters besitzten eine sich in Strömungsrichtung erstreckende Höhe im Bereich von 5 bis 20 mm, insbesondere im Bereich von 10 bis 15 mm.

In dem zylindrisch ausgebildeten Gehäuseansatz wird vorzugsweise auch das Gebläse mittels in Strömungsrichtung vor dem Luftleitgitter gelegener, kurzer und gerader Streben befestigt, was zu einem einfachen, kostengünstigen und schwingungsarmen Gesamtaufbau führt.

Der zylindrische Gehäuseansatz kann auch als Anschlußstutzen für einen Textilschlauch dienen, wobei durch die mittels des Luftleitgitters erzielte, über den gesamten Querschnitt im wesentlich gleichförmige Strömung die Luftabführung über den Schlauch begünstigt wird.

Das Luftleitgitter kann sowohl aus einem Kunststoffmaterial bestehen, als auch in metallischer Ausführung Verwendung finden, wobei im Falle der Verwendung eines metallischen Gitters vorzugsweise eine wärmeleitende Verbindung, z. B. eine Preßsitzverbindung, mit dem Antriebsmotor geschaffen wird, so daß das Luftgleitgitter gleichzeitig als zusätzliche Motorkühlfläche wirkt.

Die Erfindung wird nachfolgend anhand eines Ausführungsbeispiels unter Bezugnahme auf die Zeichnung erläutert, deren einzige Figur eine schematische Darstellung eines Luftkühlers nach der Erfindung zeigt.

In einem eine Lufteinlaßseite und eine Luftauslaßseite aufweisenden Gehäuse 1 ist ein Verdampfer in Form eines Lamellenpakets 2 angeordnet, das von Kühlmittel führenden Rohren durchsetzt und auch mit einer Abtaueinrichtung ausgestattet ist.

In einem abströmseitigen, kragenförmigen Gehauseansatz 3 ist ein eine Mehrzahl von Flügeln aufweisender Ventilator 4 mit Motor 6 angeordnet, der mittels kurzer, gerader Streben 7 befestigt ist.

Nach außen hin ist der vorzugsweise zylindrische Gehäuseansatz 3 durch ein Luftleitgitter 5 abgeschlossen.

Das Luftleitgitter besitzt Stegmaschenstruktur und weist vorzugsweise quadratische Einzelöffnungen auf. Durch dieses Luftleitgitter wird eine sehr ausgeprägte Gleichrichtung des Luftstroms erzielt, das heißt, es tritt aus dem Luftleitgitter 5 praktisch eine Parallelströmung aus, wobei die Richtwirkung so stark ist, daß selbst bei stark belastetem Gebläse, das heißt bei erheblicher Vereisung, keinerlei Rückströmung um das Gehäuse 1 herum zur Eintrittsseite hin auftritt.

Von wesentlicher Bedeutung ist die Anordnung des Elektromotors 6 außerhalb des bezüglich der Rotorflügel 4 auch eine Berühungsschutzfunktion erfüllenden Luftleitgitters 5.

Da die Richtwirkung des Luftleitgitters 5 auch eine gezielte und definierte Anströmung des Motors 6 zur Folge hat und diese gezielte Anströmung auch noch bei stark belastetem Geblase gegeben ist, wird eine sehr erwünschte Konvektionskühlung des Motors 6 erhalten, die dessen Lebensdauer wesentlich erhöhen kann.

Die definierte Anströmung des Motors hat auch zur Folge, daß motorsrückseitig aufgrund auftretender Strömungsabrißeffekte eine Unterdruckausbildung erfolgt, die sicherstellt, daß ein Anschmiegen der Strömung an das Motorgehäuse und eine definierte Strömungsablösung in Ausblasrichtung erfolgt, wodurch jegliche störenden Rückströmeffekte ausgeschaltet werden.

Durch die erfindungsgemäßen Maßnahmen ergibt sich ein synergistisches Zusammenwirken einzelener Effekte, das dazu führt, daß die Zeitspanne zwischen erforderlichen Abtauvorgängen größer wird, sich dadurch eine Energieeinsparung erzielen läßt und die Wirtschaftlichkeit des gesamten Luftkühlers noch durch die zusätzlich erreichte größere Standzeit des Antriebsmotors verbessert wird.

## Patentansprüche

1. Luftkühler, bestehend aus einem eine Lufteinlaß- und eine Luftauslaßseite aufweisenden Gehäuse (1), in dem ein von Kühlmittel führenden Rohren durchsetztes Lamellenpaket (2) vorgesehen ist, einem von einem Elektromotor (6) angetriebenen Gebläse (4), das in Strömungsrichtung der Luft hinter dem Lamellenpaket (2) angeordnet ist, sowie einer luftauslaßseitig in einem kragenförmigen Gehäuseansatz (3) angebrachten Luftleiteinrichtung (5), die zwischen dem Gebläserotor (4) und dem abströmseitig frei zugänglich angebrachten Elektromotor (6) angeordnet ist,
dadurch **gekennzeichnet,**
daß die Luftleiteinrichtung als Luftleitgitter (5) gestaltet ist und zur Ausbildung einer Parallelströmung eine Stegmaschenstruktur mit im wesentlichen quadratisch ausgebildeten Einzelöffnungen besitzt,
daß das Luftleitgitter (5) eine durchgehende Ausnehmung aufweist, durch die sich der Elektromotor (6) erstreckt,
daß der Gebläserotor (4) derart am Elektromotor (6) angebracht ist, daß die dem Gebläserotor (4) gegenüberliegende Stirnseite des Elektromotors (6) direkt angeströmt ist und dabei das Gebläse (4) und das Luftleitgitter (5) derart zusammenwirken, daß eine sich an das Elektromotorgehäuse anschmiegende Strömung gebildet wird.

2. Luftkühler nach Anspruch 1,
dadurch **gekennzeichnet,**
daß die Höhe der die Einzelöffnungen begrenzenden Stege etwa 10 bis 15 mm beträgt.

3. Luftkühler nach Anspruch 1,
dadurch **gekennzeichnet,**
daß der Gehäuseansatz (3) zylindrisch ausgebildet ist.

4. Luftkühler nach einem der vorhergehenden Ansprüche,
dadurch **gekennzeichnet,**
daß das Gebläse (4, 5) mittels insbesondere gerader, in Strömungsrichtung vor dem Luftleitgitter (5) gelegener Streben (7) im Gehäuseansatz (3) befestigt ist.

5. Luftkühler nach einem der vorhergehenden Ansprüche,
dadurch **gekennzeichnet,**
daß der zylindrische Gehäuseansatz (7) als Schlauchansatzstutzen ausgebildet ist.

6. Luftkühler nach einem der vorhergehenden Ansprüche,
dadurch **gekennzeichnet,**
daß das Luftleitgiter (5) aus Kunststoff besteht.

7. Luftkühler nach einem oder mehreren der Ansprüche 1 bis 5,
dadurch **gekennzeichnet,**
daß das Luftleitgitter (5) aus Metall besteht und wärmeleitend mit dem Antriebsmotor (6) verbunden ist.

## Claims

1. Air cooler comprising a housing (1) having an air inlet side and an air outlet side, in which is provided a stack of fins (2) through which tubes conveying a refrigerant extend, a fan (4) driven by an electrical motor (6) which is arranged behind the fin stack (2) in the flowing direction of the air, as well as an air guide device (5) mounted in a collar-shaped housing extension (3) at the air outlet side, with the air guide device being arranged between the fan rotor (4) and the electrical motor (6) which is freely accessibly mounted at the downstream side, characterised in that the air guide device is realised as an air guide grid (5) and includes a web mesh structure with individual openings of substantially square shape to form a parallel flow; in that the air guide grid (5) has a through opening through which the electrical motor (6) extends; in that the fan rotor (4) is mounted on the electrical motor (6) in such a manner that the end face of the electrical motor (6) which faces the fan rotor (4) is directly impinged on by the air flow, with the fan (4) and the air guide grid (5) cooperating in such a manner that a flow forms which adheres to the housing of the electrical motor.

2. Air cooler according to claim 1, characterised in that the height of the webs which delimit the individual openings is about 10 to 15 mm.

3. Air cooler according to claim 1, characterised in that the housing extension (3) is realised cylindrically.

4. Air cooler according to any one of the preceding claims, characterised in that the fan (4, 5) is secured in the housing extension (3) by means of struts located before the air guide grid (5) in the flowing direction, in particular straight struts.

5. Air cooler according to any one of the preceding claims, characterised in that the cylindrical housing extension (7) is realised a hose extension muff.

6. Air cooler according to any one of the preceding claims, characterised in that the air guide grid (5) is made of plastic material.

7. Air cooler according to any one of the claims 1 to 5, characterised in that the air guide grid (5) is made of metal and connected to the drive motor (6) in heat-conducting manner.

## Revendications

1. Refroidisseur d'air, comprenant un boîtier (1) présentant un côté d'entrée d'air et un côté de sortie d'air, dans lequel est prévu un empilement de lamelles (2) traversées par des tubes qui conduisent du réfrigérant, un ventilateur (4) entraîné par un moteur électrique (6) et agencé derrière l'empilement de lamelles (2) dans le sens d'écoulement d'air, et un dispositif de guidage d'air (5) monté côté sortie d'air dans une extension du boîtier en forme de collerette (3), ledit dispositif de guidage d'air étant agencé entre le rotor (4) de ventilateur et le moteur électrique (6), lequel est monté du côté aval et librement accessible, caractérisé en ce que le dispositif de guidage d'air est réalisé sous la forme d'une grille de guidage d'air (5) et possède une structure grillagée à ailettes présentant des ouvertures individuelles de forme sensiblement carrée afin de former un écoulement parallèle, en ce que la grille de guidage (5) présente une ouverture traversante à travers laquelle s'étend le moteur électrique (6), en ce que le rotor (4) de ventilateur (4) est monté de telle manière sur le moteur électrique (6) que la face d'extrémité du moteur électrique (6) située en regard du rotor (4) de ventilateur est directement atteinte par le flux d'air, et en ce que le ventilateur (4) et la grille de guidage d'air (5) coopèrent de telle manière qu'il se forme un écoulement qui lèche le boîtier du moteur électrique.

2. Refroidisseur d'air selon la revendication 1, caractérisé en ce que la hauteur des ailettes qui délimitent les ouvertures individuelles est d'environ 10 à 15 mm.

3. Refroidisseur d'air selon la revendication 1, caractérisé en ce que l'extension du boîtier (3) est réalisée de manière cylindrique.

4. Refroidisseur d'air selon l'une quelconque des revendications précédentes, caractérisé en ce que le ventilateur (4, 5) est fixé dans l'extension (3) du boîtier au moyen de nervures (7) disposées devant la grille de guidage d'air (5) dans la direction d'écoulement d'air, lesdites nervures étant en particulier droites.

5. Refroidisseur d'air selon l'une quelconque des revendications précédentes, caractérisé en ce que l'extension (7) cylindrique du boîtier est réalisée sous la forme d'un manchon d'extension souple.

6. Refroidisseur d'air selon l'une quelconque des revendications précédentes, caractérisé en ce que la grille de guidage d'air (5) est réalisée en matière plastique.

7. Refroidisseur d'air selon l'une quelconque des revendications 1 à 5, caractérisé en ce que la grille de guidage d'air (5) est réalisée en métal et est reliée au moteur d'entraînement (6) en conduction thermique.
